# EUROPÄISCHE PATENTSCHRIFT

(11) **EP 0 688 956 B1**
(45) Veröffentlichungstag und Bekanntmachung des Hinweises auf die Patenterteilung: **09.09.1998**
(21) Anmeldenummer: 95100334.2
(22) Anmeldetag: 12.01.1995
(51) Int. Cl.: F04F 10/00, E03F 5/20, F04B 49/025

(54) **Vorrichtung für Heberleitungen von Sielleitungen**
Device for a siphon for sewers
Dispositif pour siphon pour des égonts

(30) Priorität: 24.06.1994 DE 4422127
(43) Veröffentlichungstag der Anmeldung: 27.12.1995
(73) Patentinhaber: Pommerenke, Peter, 22041 Hamburg (DE)
(72) Erfinder: Pommerenke, Peter, 22041 Hamburg (DE)
(74) Vertreter: Hansmann, Dierk, Dipl.-Ing.

(56) Entgegenhaltungen:
- GB-A- 2 239 269
- PATENT ABSTRACTS OF JAPAN vol. 010 no. 066 (M-461) ,15.März 1986 & JP-A-60 209700 (MAOKA SETSUKEI:KK) 22.Oktober 1985,

## Beschreibung

Die Erfindung bezieht sich auf eine Vorrichtung für Heberleitungen zum Heben von Abwasser über ihren Spiegel durch Luftdruck, die als Bypass für zu sanierende Sielleitungen angeordnet sind und eine kontinuierliche energielose Förderung bewirken.

Anordnungen dieser Art sind für diesen Einsatzzweck bekannt (Siehe z.B.-GB-A-2 239 269). Es hat sich aber gezeigt, daß in der Praxis durch die mitgeführte Luft, insbesondere bei geringer Strömung, es zum Abriß der Förderung kommt. Hierbei sammeln sich in der Heberleitung Luftblasen, die den Hebereffekt unterbrechen. In diesem Fall wird dann über ein erneutes Ansaugen des Abwassers durch entsprechende Aggregate der Hebervorgang relativ aufwendig wieder in Betrieb gesetzt.

Die Aufgabe der Erfindung ist es, eine gattungsgemäße Anordnung zu verbessern und die anfallende Luft zu separieren sowie eine Abführung zu gewährleisten und einen ordnungsgemäßen Betrieb zu ermöglichen.

Die Lösung dieser Aufgabe erfolgt erfindungsgemäß dadurch, daß die Heberleitung im Bereich ihres höchsten Punktes mit einen Unterdruckbehälter zum Sammeln von Luft aus dem Abwasser angeordnet ist, der mit einer Pumpe zum Absaugen der aufgenommenen Luft verbunden ist, wobei die Pumpe über Sensoren entsprechend der gesammelten Luft wasserstandsabhängig steuerbar ist.

Hierdurch ist es möglich, energiearm die anfallende Luft zu separieren und eine kontinuierliche Abwasserförderung zu ermöglichen.

Um einen Selbstreinigungsvorgang zu verbessern, ist vorgesehen, daß der Unterdruckbehälter über eine konisch in Richtung des Unterdruckbehälters sich verengendes Verbindungsstück mit der Heberleitung verbunden ist.

Weiterhin wird vorgeschlagen, daß der Eintrittsbereich des Unterdruckbehälters nach dem Verbindungsstück sich in Richtung des Unterdruckbehälters erweitert.

Eine einfache Steuerung wird dadurch ermöglicht, daß die Sensoren zur Steuerung der Pumpe für den Unterdruck durch zwei beabstandete Tauchelektroden gebildet sind.

In der Zeichnung ist ein Ausführungsbeispiel einer Heberanlage für eine zu sanierende Abwasserleitung schematisch dargestellt.

Hierbei ist eine zu sanierende Abwasserleitung 1 mit einer Heberleitung 2 als Bypass angeordnet. Es ist im Bereich des höchsten Punktes der Heberleitung 2 über ein Verbindungsstück 4 ein Unterdruckbehälter 3 angeschlossen.

Das Verbindungsstück 4 verengt sich konisch in Richtung des Unterdruckbehälters 3 und ist über ein zwischengeschaltetes Absperrventil 5 mit dem Unterdruckbehälter 3 verbunden, der sich in diesem Eintrittsbereich 11 konisch erweitert.

Der Unterdruckbehälter 3 ist über eine Absaugleitung 6 mit einer Pumpe 7 zur Erzeugung eines Unterdruckes verbunden. Zusätzlich sind Tankelektroden 8,9 im Unterdruckbehälter 3 angeordnet, die eine Minimal- und Maximalfüllhöhe des Abwassers erfassen und über eine zugeordnete Steuerung 10 die Pumpe 7 zur Unterdruckerzeugung ansteuern.

Die im Abwasser störende Luft wird durch die Aufstiegseigenschaften dem Unterdruckbehälter 3 zugeführt, wodurch das im Unterdruckbehälter 3 durch Unterdruck gesammelte Abwasser verdrängt wird. Nach Unterschreiten der Minimalfüllhöhe wird über die Tankelektrode 9 die Pumpe 7 in Betrieb gesetzt, die Luft abgeführt und die Maximalfüllhöhe über die Elektrode 8 im Unterdruckbehälter 3 wieder eingestellt. Hierdurch wird durch Abführung der Luft eine zuverlässige Förderung des Abwassers nach den Hebereffekt energiearm gewährleistet.

## Patentansprüche

1. Vorrichtung für Heberleitungen zum Heben von Abwasser über ihren Spiegel durch Luftdruck, die als Bypass für zu sanierende Sielleitungen angeordnet sind und eine kontinuierliche energielose Förderung bewirken, **dadurch gekennzeichnet, daß** die Heberleitung (2) im Bereich ihres höchsten Punktes mit einen Unterdruckbehälter (3) zum Sammeln von Luft aus dem Abwasser angeordnet ist, der mit einer Pumpe (7) zum Absaugen der aufgenommenen Luft verbunden ist, wobei die Pumpe (7) über Sensoren (8,9) entsprechend der gesammelten Luft wasserstandsabhängig steuerbar ist.

2. Vorrichtung für Heberleitungen nach Anspruch 1, **dadurch gekennzeichnet, daß** der Unterdruckbehälter (3) über eine konisch in Richtung des Unterdruckbehälters (3) sich verengendes Verbindungsstück (4) mit der Heberleitung (2) verbunden ist.

3. Vorrichtung für Heberleitungen nach Anspruch 1 oder 2, **dadurch gekennzeichnet, daß** der Eintrittsbereich (11) des Unterdruckbehälters (3) nach dem Verbindungsstück (4) sich in Richtung des Unterdruckbehälters (3) erweitert.

4. Vorrichtung für Heberleitungen nach einem der Ansprüche 1 bis 3, **dadurch gekennzeichnet, daß** die Sensoren (8,9) zur Steuerung der Pumpe (7) für den Unterdruck durch zwei beabstandete Tauchelektroden gebildet sind.

## Claims

1. Device for siphoning installations for lifting sewage above its level by means of air pressure, which installations are disposed as a bypass for sewers in need of repair and effect a continuous energy-less feed, **characterized in that** the siphoning installation (2) in the region of its highest point is provided with a vacuum container (3) for collecting air from the sewage, which container is connected to a pump (7) for extracting the received air, the pump (7) being controllable in dependence upon the water level by means of sensors (8, 9) in accordance with the collected air.

2. Device for siphoning installations according to claim 1, **characterized in that** the vacuum container (3) is connected to the siphoning installation (2) by a connecting piece (4) which narrows conically in the direction of the vacuum container (3).

3. Device for siphoning installations according to claim 1 or 2, **characterized in that** the inlet region (11) of the vacuum container (3) downstream of the connecting piece (4) widens in the direction of the vacuum container (3) .

4. Device for siphoning installations according to one of claims 1 to 3, **characterized in that** the sensors (8, 9) for controlling the pump (7) for the vacuum are formed by two spaced-apart dipped electrodes.

## Revendications

1. Dispositif pour conduites de siphon destinées à élever des eaux usées au-dessus de leur niveau sous l'effet d'une pression d'air qui sont montées en tant que by-pass pour des conduites d'égout à assainir et qui assurent un transport continu sans énergie, caractérisé en ce que la conduite de siphon (2), dans la zone de son point le plus élevé, est prévue avec un réservoir sous dépression (3) destiné à recueillir l'air de l'eau usée, réservoir qui est relié à une pompe (7) destinée à l'aspiration de l'air reçu, la pompe (7) pouvant être commandée à l'intervention de capteurs (8,9) selon le niveau d'eau en fonction de l'air recueilli.

2. Dispositif pour conduites de siphon suivant la revendication 1, caractérisé en ce que le réservoir sous dépression (3) est relié à la conduite de siphon (2) par une pièce de raccord (4) de section allant en se réduisant en cône en direction du réservoir sous dépression (3).

3. Dispositif pour conduites de siphon suivant l'une ou l'autre des revendications 1 et 2, caractérisé en ce que la zone d'entrée (11) du réservoir sous dépression (3) tournée vers la pièce de raccord (4) va en s'élargissant en direction du réservoir sous dépression (3).

4. Dispositif pour conduites de siphon suivant l'une quelconque des revendications 1 à 3 , caractérisé en ce que les capteurs (8,9) destinés à la commande de la pompe (7) pour la dépression ont été prévus sous la forme de deux électrodes plongeantes se trouvant à distance l'une de l'autre.
